# EUROPÄISCHE PATENTSCHRIFT

(11) **EP 3 839 141 B1**
(45) Veröffentlichungstag und Bekanntmachung des Hinweises auf die Patenterteilung: **29.01.2025**
(21) Anmeldenummer: 20212154.7
(22) Anmeldetag: 07.12.2020
(51) Int. Cl.: E01C 11/00

(54) **VERFAHREN ZUM SANIEREN EINES STRASSENBELAGS UND SPERRRING FÜR DAS VERFAHREN**
METHOD FOR RENOVATING A ROAD SURFACE AND LOCKING RING THEREFOR
PROCÉDÉ DE RÉPARATION D'UN REVÊTEMENT DE ROUTE ET ANNEAU DE BLOCAGE DESTINÉ AU PROCÉDÉ

(30) Priorität: 19.12.2019 DE 102019008882
(43) Veröffentlichungstag der Anmeldung: 23.06.2021
(73) Patentinhaber: Riedlberger, Markus, 85302 Singenbach (DE)
(72) Erfinder: Riedlberger, Markus, 85302 Singenbach (DE)
(74) Vertreter: Wunderlich & Heim Patentanwälte PartG mbB

(56) Entgegenhaltungen:
- KR-A- 20150 136 321
- US-A1- 2011 084 540
- US-A1- 2016 333 192

## Beschreibung

Die Erfindung betrifft ein Verfahren zum Sanieren eines Straßenbelags gemäß dem Oberbegriff des Anspruches 1.

Weiter betrifft die Erfindung einen Sperrring für ein solches Verfahren gemäß dem Anspruch 4.

Beim Bau einer Straße werden häufig vor einem Aufbringen des Unterbaus und des Oberbaus in den Untergrund Kanäle oder Rohrleitungen eingebracht, etwa für eine Wasserzuführung, eine Wasserableitung oder für Strom und Datenleitungen. Derartige Kanäle und Röhren weisen in bestimmten Abständen vertikal gerichtete Schächte auf, welche mit einem Schachtelement in dem zu bildenden Straßenbelag enden.

Beim Bilden einer Straße werden derartige Kanäle und Röhren in einer Anfangsphase verlegt. Anschließend kann der Untergrund verfestigt und darauffolgend ein Unterbau und ein Oberbau mit der Tragschicht und der Decke, auch Fahrbahndecke oder Fahrbahnbelag genannt, zum Bilden der Straße aufgebacht werden. Insbesondere das Material für den Oberbau und teilweise auch für den Unterbau der Straße ist dabei zu verdichten. Zum Verdichten der aufgebrachten Materialien werden üblicherweise Bodenverdichter eingesetzt, etwa Walzen oder Rüttelplatten. Mit solchen Bodenverdichtern können sehr gute Verdichtungen auf einer freien Fläche erzielt werden.

Hingegen kann es bei den vorab erstellten vorstehenden Vertikalschächten vorkommen, dass im Umfangsbereich um die vorstehenden Schächte eine Verdichtung der aufgebrachten Materialien nicht in dem gleichen Maße durchgeführt wird oder durchgeführt werden kann, etwa weil ein Bodenverdichter nicht exakt an ein Schachtelement herangeführt wurde. Im Fall einer ungleichmäßigen Verdichtung der für den Straßenaufbau aufgebrachten Materialien kann es nach einiger Zeit zu Rissen und sonstigen Fehlstellen im Straßenbelag um Schachtelemente herum kommen. Derartige Fehlstellen um ein Schachtelement sind nachträglich zu sanieren.

Bei derartigen Sanierungen wird üblicherweise in einem Bereich um ein Schachtelement die beschädigte Decke zusammen mit der darunterliegenden Tragschicht und gegebenenfalls auch des Unterbaus zumindest teilweise entfernt und durch neues Material ersetzt.

Es wurde festgestellt, dass im Bereich von sanierten Straßenbelägen um Schachtelemente herum nach einiger Zeit, trotz sorgfältiger Sanierung, erneut Risse und Fehlstellen auftreten können, welche weitere Sanierungsmaßnahmen bedingen.

Ein Verfahren gemäß dem Oberbegriff aus Anspruch 1 ist aus der KR 2015 0136321 bekannt. Ein üblicher Sperrring gemäß dem Oberbegriff aus Anspruch 7 ist aus der US 2016/333192 bekannt.

Der Erfindung liegt die **Aufgabe** zugrunde, ein Verfahren zum Bilden oder Sanieren eines Straßenbelags und einen Sperrring hierfür anzugeben, mit welchen in besonders zuverlässiger Weise ein Straßenbelag um ein Schachtelement herum gebildet oder saniert werden kann.

Die Aufgabe wird zum einen durch ein Verfahren mit den Merkmalen des Anspruches 1 und zum anderen durch einen Sperrring mit den Merkmalen des Anspruches 4 gelöst. Bevorzugte Ausführungsformen der Erfindung sind in den jeweils abhängigen Ansprüchen angegeben.

Das erfindungsgemäße Verfahren ist dadurch gekennzeichnet, dass um ein bestehendes Schachtelement mit Abstand zu dem Schachtelement ein Sperrring angeordnet wird, an dessen Außenumfang der Straßenbelag angrenzt, dass der Sperrring durch Fräsen in den bestehenden Straßenbelag eingebracht wird, dass anschließend Material des Straßenbelags in einem Zwischenbereich zwischen dem Schachtelement und einer Innenseite des umgebenden Sperrrings abgetragen wird und dass in den Zwischenbereich zwischen dem Schachtelement und der Innenseite des umgebenden Sperrrings ein Belagmaterial eingebracht wird.

Die Erfindung beruht auf der Erkenntnis, dass an Straßenbelagsstellen um Schachtelemente herum Fehlstellen aufgrund einer Materialschwächung im Straßenaufbau entstehen können. Nach einer Erkenntnis der Erfindung kann eine derartige Schwächung allein durch Dichteunterschiede in dem Straßenaufbau und insbesondere dem Straßenbelag entstehen. Bei einer Sanierung kann eine Materialschwächung dabei im Grenzbereich zwischen altem Material und neuem Material durch einen diffusionsartigen Materialaustausch entstehen. Es kann zu einer "Abwanderung" der Verdichtung des Materials kommen. Je nach Art der bestehenden und verwendeten Materialien kann sich die Schwächung in dem angrenzenden, nicht sanierten Straßenbelag oder in dem neu eingebrachten Material an der sanierten Stelle ausbilden. Auch bei neuen Straßenbelägen kann der Effekt auftreten, da um Schachtelemente häufig eine andere, oftmals geringe Verdichtung durchgeführt wird.

Einer derartigen Materialschwächung kann nach einer Erkenntnis der Erfindung zuverlässig dadurch entgegengewirkt werden, dass zur Umgrenzung eines Schachtelementes ein Sperrring eingebracht wird, an dessen Außenseite der Straßenbelag angrenzt, während an der Innenseite getrennt von außen Belagmaterial zur Anlage kommt. Der Sperrring ist dabei so ausgebildet, dass ein direkter Materialkontakt zwischen dem äußeren Straßenbelagmaterial und dem inneren Belagmaterial vermieden wird. Auf diese Weise kann durch den Sperrring ein Materialaustausch zwischen den unterschiedlichen Materialien in horizontaler Richtung vermieden oder gesperrt werden. Auf diese Weise kann eine Ausbildung von weiteren Materialschwächungen durch eine Abwanderung der Verdichtung um Schachtelemente vermieden werden.

Abhängig von der Art des Straßenaufbaus ist es bevorzugt, dass ein Durchmesser des Sperrrings zwischen 10 cm und 100 cm größer als ein Außendurchmesser des Schachtelementes vorgesehen wird. Grundsätzlich ist der Durchmesser des Sperrrings abhängig von der Größe des Schachtelementes und dem gewünschten ringförmigen Bereich um ein Schachtelement.

Der Verfahrensablauf gemäß dem erfindungsgemäßen Verfahren besteht darin, dass der Sperrring in den bestehenden Straßenbelag eingebracht wird und dass anschließend Material des Straßenbelags in dem Zwischenbereich abgetragen wird. Der Sperrring stellt mit seiner Einbringung vor dem Entfernen des Straßenbelags auch eine Art Stützring dar, durch welchen der bestehende Straßenbelag beim Entfernen des zu sanierenden Straßenbelagmaterials in dem Zwischenbereich abgestützt wird.

Die Erfindung ist dadurch gekennzeichnet, dass der Sperrring durch Fräsen in den Straßenbelag eingebracht wird. Hierfür kann eine besondere Schlitz- oder Ringfräse vorgesehen sein. Grundsätzlich ist der erfindungsgemäße Sperrring selbst an seiner Unterseite mit Abtragszähnen versehen, so dass der Ring direkt auch als ein Fräswerkzeug zum Einfräsen unmittelbar in den Straßenbelag dient.

Das Abtragen des schadhaften Straßenmaterials kann in jeder geeigneten Weise durchgeführt werden. Besonders vorteilhaft ist es nach einer Weiterbildung der Erfindung, dass das Straßenmaterial durch Fräsen abgetragen wird. Hierbei können insbesondere Ringfräsen zum Einsatz kommen, welche ein Straßenmaterial ringförmig um ein Schachtelement herum abfräsen. Das bestehende Straßenmaterial wird dabei bis zu einer geeigneten Tiefe abgetragen. Hierbei kann lediglich die Decke oder auch die Tragschicht oder auch teilweise oder ganz der Unterbau der Straße abgetragen werden.

Als neues Material können entsprechende Materialien eingebracht werden, so Kies, Sand und verschiedene Asphaltsorten. Grundsätzlich kann auch ein Belagmaterial eingesetzt werden, welches sich von dem Material des bestehenden Straßenbelags teilweise oder insgesamt unterscheidet. Insbesondere kann Fertigasphalt oder auch Fertigbeton für das neue Belagmaterial zum Einsatz kommen.

Hinsichtlich des erfindungsgemäßen Sperrrings ist es vorgesehen, dass dieser formstabil, insbesondere aus Metall, insbesondere Stahl, Kunststoff oder einem Betonmaterial, gebildet ist. Abhängig von der Art des Materials kann eine Dicke von wenigen Millimetern bis zu mehreren Zentimetern vorgesehen sein. Insbesondere bei einem Sperrring aus Metall, insbesondere Stahl, kann eine Wandstärke von 3 mm bis 10 mm ausreichend sein. Hingegen können für einen Sperrring aus Kunststoff und insbesondere aus einem Betonmaterial größere Wanddicken von bis zu mehreren Zentimetern vorgesehen sein. Vorzugsweise können an der Unterseite des Sperrrings spitze, nach unten ragende Vorsprünge vorgesehen sein, welche beim Einfräsen des Sperrrings in einen bestehenden Straßenbelag als Abtragselemente dienen. Der erfindungsgemäße Sperrring kann auch unabhängig von dem zuvor beschriebenen Verfahren eingesetzt werden. Insbesondere kann der Sperrring auch allgemein bei der Sanierung von Straßenbelägen an Stellen zum Einsatz kommen, bei welchen kein Schachtelement angeordnet ist. Insbesondere kann ein Sperrring auch bei sogenannten Schlaglöchern zum Einsatz kommen.

Eine alternative Ausgestaltung eines Sperrrings, der nicht unter die Erfindung fällt, besteht darin, dass dieser aus einem nicht-formstabilen Material, etwa einem Gewebe, einem Vlies oder einem Glasfasernetzwerk gebildet ist. Ein derartiges Material kann dabei keine unmittelbare Stützfunktion übernehmen, jedoch kann ein derartiges Material die maßgebliche Funktion ausüben, einen direkten Materialaustausch zwischen dem bestehenden Straßenbelagsmaterial und dem neuen Belagsmaterial zu verhindern.

Das Gewebe kann insbesondere aus Kunststofffäden gewebt sein. Auch das Vlies kann aus Kunstfasern gebildet sein. Insbesondere bei der Verwendung von Fäden und Fasern aus anderen Materialien können ergänzend Beschichtungen aus entsprechendem Dichtmaterial auf das nicht-formstabile Material aufgebracht sein. Dies kann etwa eine wassersperrende Gummierung oder eine sonstige Kunststoffbeschichtung sein.

Besonders vorteilhaft ist es nach einer weiteren Ausgestaltung des erfindungsgemäßen Sperrrings, dass dieser eine Dicke zwischen 1 mm und 20 mm und eine Höhe zwischen 5 cm und 40 cm aufweist. Insbesondere die Höhe des Sperrrings ist abhängig davon, bis zu welcher Tiefe ein beschädigtes Straßenbelagsmaterial auszutauschen ist.

Im Sinne der Erfindung sind die Begriffe "Straße" und "Straßenbelag" weit und nicht auf Fahrbahnen beschränkt zu verstehen. Insbesondere sind auch Gehwege, Plätze, Parkplätze uns sonstige Flächen zu verstehen, welche mit einem für Straßen typischen Belagmaterial versehen sind. Der Sperrring kann eckig oder vorzugsweise kreisförmig gestaltet sein.

Die Erfindung wird nachfolgend anhand von bevorzugten Ausführungsbeispielen weiter erläutert, die schematisch in den Figuren dargestellt sind. In den Figuren zeigen:
- Fig. 1: eine Draufsicht auf einen sanierten Straßenbelag; und
- Fig. 2: eine Detailansicht zu einem erfindungsgemäßen Sperrring.

Gemäß Fig. 1 ist in einen Straßenbelag 10 ein Schachtelement 20 mit einem Schachtdeckel 22 vorgesehen. Zur erfindungsgemäßen Sanierung des Straßenbelags 10 in einem ringförmigen Bereich um das Schachtelemente 20 wird ein ringförmiger Sperrring 30 in den Straßenbelag 10 eingebracht.

Der ringförmige Sperrring 30 weist einen Durchmesser auf, welcher definiert größer als das Schachtelement 20 ist, welches von dem Sperrring 30 vorzugsweise konzentrisch umgeben wird. Auf diese Weise wird ein ringförmiger Zwischenraum 16 gebildet, welcher nach innen durch das Schachtelement 20 und nach außen durch den Sperrring 30 begrenzt ist. In diesem Zwischenbereich 16 wird das bestehende Straßenbelagmaterial durch ein neues Belagmaterial 18 ausgetauscht. Dies kann dadurch erfolgen, dass in dem Zwischenbereich 16 das bestehende Belagmaterial des Straßenbelags 10 durch Fräsen abgetragen und entfernt wird. Anschließend kann in den ausgefrästen Zwischenbereich 16 das neue Belagmaterial 18 eingebracht und vorzugsweise anschließend verdichtet werden.

Gemäß der Erfindung weist der Sperrring 30 einen im Wesentlichen formstabilen Ringkörper 32 auf, an dessen Unterseite zackenartige Abtragszähne 34 ausgebildet oder angeordnet sind, wie anschaulich in Fig. 2 dargestellt ist. Ein derartiger Sperrring 30 kann unmittelbar in der Art eines Bohr- oder Fräswerkzeuges in einen bestehenden Straßenbelag 10 eingebracht, insbesondere eingebohrt oder eingefräst werden.

## Patentansprüche

1. Verfahren zum Sanieren eines Straßenbelags (10),
**dadurch gekennzeichnet,**
**dass** um ein bestehendes Schachtelement (20) mit Abstand zu dem Schachtelement (20) ein Sperrring (30) angeordnet wird, an dessen Außenseite der Straßenbelag (10) angrenzt,
**dass** der Sperrring (30) durch Fräsen in den bestehenden Straßenbelag (10) eingebracht wird,
**dass** anschließend Material des Straßenbelags (10) in einem Zwischenbereich (16) zwischen dem Schachtelement (20) und einer Innenseite des umgebenden Sperrrings (30) abgetragen wird und
**dass** in den Zwischenbereich (16) zwischen dem Schachtelement (20) und der Innenseite des umgebenden Sperrrings (30) ein Belagmaterial (18) eingebracht wird.

2. Verfahren nach Anspruch 1,
**dadurch gekennzeichnet,**
**dass** ein Durchmesser des Sperrrings (30) zwischen 10 cm und 100 cm größer als ein Außendurchmesser des Schachtelementes (20) vorgesehen wird.

3. Verfahren nach einem der Ansprüche 1 bis 2,
**dadurch gekennzeichnet,**
**dass** das Material des Straßenbelags (10) durch Fräsen abgetragen wird.

4. Sperrring,
wobei dieser formstabil, insbesondere aus Metall, insbesondere Stahl, Kunststoff oder einem Betonmaterial, gebildet ist,
**dadurch gekennzeichnet,**
**dass** der Sperrring (30) selbst an seiner Unterseite mit Abtragszähnen versehen ist, so dass der Ring direkt als ein Fräswerkzeug zum Einfräsen unmittelbar in den Straßenbelag dient, und
**dass** der Sperrring für ein Verfahren nach einem der Ansprüche 1 bis 3 als ein Stützring ausgebildet ist, durch welchen der bestehende Straßenbelag beim Entfernen des zu sanierenden Straßenbelagmaterials in dem Zwischenbereich abgestützt ist.

5. Sperrring nach Anspruch 4,
**dadurch gekennzeichnet,**
**dass** dieser eine Dicke zwischen 1 mm und 20 cm und eine Höhe zwischen 5 cm und 40 cm aufweist.

## Claims

1. Method for renovating a road surface (10),
**characterized in that**
a locking ring (30) is arranged around an existing shaft element (20) at a distance from the shaft element (20), the road surface (10) adjoining the outside of said locking ring,
that the locking ring (30) is introduced into the existing road surface (10) by milling, that material of the road surface (10) is then removed in an intermediate area (16) between the shaft element (20) and an inner side of the surrounding locking ring (30), and
that a paving material (18) is introduced into the intermediate area (16) between the shaft element (20) and the inner side of the surrounding locking ring (30).

2. Method according to claim 1,
**characterized in that**
a diameter of the locking ring (30) between 10 cm and 100 cm greater than an external diameter of the shaft element (20) is provided.

3. Method according to one of the claims 1 to 2,
**characterized in that**
the material of the road surface (10) is removed by milling.

4. Locking ring,
wherein this is dimensionally stable, in particular formed from metal, in particular steel, plastic or a concrete material,
**characterized in that**
the locking ring (30) itself is provided with abrasion teeth on its underside, so that the ring directly serves as a milling tool for milling directly into the road surface, and
**in that** the locking ring for a method according to one of claims 1 to 3 is designed as a supporting ring, by means of which the existing road surface is supported in the intermediate area during the removal of the road surface material to be renovated.

5. Locking ring according to claim 4,
**characterized in that**
it has a thickness between 1 mm and 20 cm and a height between 5 cm and 40cm.

## Revendications

1. Procédé de rénovation d'un revêtement de route (10),
**caractérisé en ce que**
un anneau de blocage (30) est agencé autour d'un élément de regard (20) existant, à distance de l'élément de regard (20), le revêtement de route (10) étant adjacent à la face extérieure dudit anneau,
**en ce que** l'anneau de blocage (30) est intégré par fraisage dans le revêtement de route (10) existant,
**en ce que** le matériau du revêtement de route (10) est ensuite enlevé dans une zone intermédiaire (16) entre l'élément de regard (20) et une face intérieure de l'anneau de blocage (30) qui l'entoure, et
**en ce qu'**un matériau de revêtement (18) est introduit dans la zone intermédiaire (16) entre l'élément de regard (20) et la face intérieure de l'anneau de blocage (30) qui l'entoure.

2. Procédé selon la revendication 1,
**caractérisé en ce que**
un diamètre de l'anneau de blocage (30) compris entre 10 cm et 100 cm est prévu plus grand qu'un diamètre extérieur de l'élément de regard (20).

3. Procédé selon l'une des revendications 1 à 2,
**caractérisé en ce que**
le matériau du revêtement de route (10) est enlevé par fraisage.

4. Anneau de blocage,
réalisé de façon indéformable, en particulier à partir de métal, en particulier d'acier, de matière plastique ou d'un matériau en béton,
**caractérisé en ce que**
l'anneau de blocage (30) est pourvu de dents d'enlèvement, même sur sa face inférieure, de sorte que l'anneau sert directement d'outil de fraisage pour fraiser directement dans le revêtement de route, et
**en ce que** l'anneau de blocage est réalisé sous forme d'anneau de support pour un procédé selon l'une des revendications 1 à 3, permettant de supporter le revêtement de route existant dans la zone intermédiaire lors de l'enlèvement du matériau de revêtement de route à rénover.

5. Anneau de blocage selon la revendication 4,
**caractérisé en ce que**
celui-ci présente une épaisseur comprise entre 1 mm et 20 cm et une hauteur comprise entre 5 cm et 40 cm.
